# EUROPÄISCHE PATENTSCHRIFT

(11) **EP 1 038 475 B1**
(45) Veröffentlichungstag und Bekanntmachung des Hinweises auf die Patenterteilung: **16.04.2003**
(21) Anmeldenummer: 00103766.2
(22) Anmeldetag: 23.02.2000
(51) Int. Cl.: A47C 23/00

(54) **Drehpunktlager**
Rotary bearing
Palier rotatif

(30) Priorität: 25.02.1999 DE 19908232
(43) Veröffentlichungstag der Anmeldung: 27.09.2000
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- DE-U- 29 822 747
- DE-U- 29 915 339
- GB-A- 264 757
- GB-A- 337 482
- US-A- 1 559 686

## Beschreibung

Die Erfindung betrifft ein Drehpunktlager zur Befestigung an einem Längs- oder Querholm oder auf einer Stützfläche eines Bettrostes mit auf ortsfesten Lagerbolzen angeordneten Aufnahmen eines gummielastischen Federkörpers und mit einem starren Tragelement mit einer Befestigungsvorrichtung für Lagerteile.

Es ist ein Drehpunkt-Brückenfederungs-Endlager für Querleisten in Bett-unterrahmen bekannt, DE 44 41 476, welches drei zueinander parallele Aufnahmen aufweist, welche auf horizontal in einen Rahmenholm befestigten Lagerbolzen aufgesteckt sind, so dass das insgesamt gummielastische Endlager durch ein elastisches Verdrehen der Aufnahmen auf den Lagerbolzen progressiv abgefedert gelagert ist.

Nachteilig an diesem bekannten Endlager ist insbesondere, dass sich die vorteilhaften Federungseigenschaften nur in einer Ebene längs zum Querholm ausnutzen lassen.

Es ist weiterhin ein Bettsystem bekannt, DE 297 21 656 U 1, welches einzelne Polsterelemente aufweist, die von einer Basisplatte nach außen weisende Blattfedern besitzen, an deren Enden jeweils Auflagerflächen vorgesehen sind, die bei senkrechter Krafteinwirkung seitlich nach unten ausweichen.
Nachteilig an diesem bekannten Bettsystem ist, dass sich bei einer Belastung der Matratze die Auflagefläche des Polsterelements verformt, so dass der Bezug der Matratze zerstört werden kann und weiterhin, dass sich durch die Biegebeanspruchung der schlanken blattfederartigen Haltearme nur sehr weiche und nachgiebige Lagerungen verwirklichen lassen.

Aufgabe der Erfindung ist es, ein an einem Längs- oder Querholm oder auf einer Stützfläche eines Bettrostes befestigbares Drehpunktlager zur Verfügung zu stellen, welches eine solide senkrechte Abstützung einer Matratze oder einer oder mehrerer Federleisten gewährleistet und mindestens in seiner Längs- und Querrichtung zu einem Bettrost in seinen Feder- und Dämpfungseigenschaften optimiert ausgebildet ist.

Die Lösung dieser Aufgabe wird in Verbindung mit den Oberbegriffsmerkmalen erfindungsgemäß durch die kennzeichnenden Teile des Patenanspruches 1 angegebene technische Lehre vermittelt. Dadurch, dass mehrere Lagerbolzen an einem Fußteil des Drehpunktlagers und dort so um eine Mittelsenkrechte des Drehpunktlagers angeordnet sind, dass mindestens zwei Lagerbolzen winklig zueinander ausgerichtet sind und dass der Federkörper ein- oder mehrteilig aus sich in einem Scheitelpunkt einander annähernden oder kreuzenden bogenförmigen Elementen aus einem gummielastischem Material gefertigt ist, die in ihrem unteren Bereich mit Aufnahmen für die Lagerbolzen versehen sind, wird die gezielte elastische Verformung in einer weiteren Ebene bzw. mindestens in eine weitere Richtung ermöglicht, wobei die Federrate auf herkömmliche Weise vorherbestimmbar ist, die beispielsweise abhängig ist von dem möglichen Drehwinkel der Aufnahmen um die Lagerbolzen und von der Form, der Dicke oder der Materialauswahl des Federkörpers selbst. Eine senkrecht auf das Drehpunktlager aufgebrachte Kraft kann dabei im Wesentlichen senkrecht in das Fußteil des Drehpunktlagers übertragen werden, so dass keine Biegemomente in die Längs- oder Querholme eines Bettrostes übertragen werden oder von diesem aufgenommen werden müssen.

Das starre Tragelement des Drehpunktlagers trägt weiterhin dazu bei, dass zwischen einer Matratzenauflage und dem Tragelement keine Relativbewegungen erzeugt werden, so dass die Bespannung einer Matratze kaum mechanisch beansprucht wird.

Von besonderem Vorteils ist es, das der Federkörper ein- oder mehrteilig mit sich im Scheitelpunkt aneinander annähernden oder kreuzenden bogen- oder brückenförmigen Elementen aus einem gummielastischen Material gefertigt ist, deren untere Bereiche mit den Aufnahmen für die Lagerbolzen versehen sind, da so bei einer senkrechten Krafteinwirkung die Kraft im Wesentlichen senkrecht auf die Lagerbolzen übertragbar ist.

Weitere vorteilhafte Ausgestaltungen des Gegenstandes der Erfindung ergeben sich aus und im Kombination mit den weiteren Unteransprüchen.

Gemäß einer besonders bevorzugten Ausführungsform sind jeweils zwei zueinander parallele Lagerbolzenpaare um 90° zueinander versetzt angeordnet, so dass ein Kreuz-Drehpunktlager erzeugt wird, welches mindestens in Längs- und Querrichtung eines Bettrostes die gleichen vorteilhaften Federeigenschaften aufweist.

Die Aufnahmen für die Lagerbolzen können dabei geschlossen kreiszylindrisch ausgebildet sein oder eine nach unten offene axiale Ausnehmung aufweisen, so dass sie von oben auf die Lagerbolzen aufklippbar sind. Dies vereinfacht die Montage des erfinderischen Drehpunktlagers wesentlich und ermöglicht die Verwendung eines einteiligen kreuzbogenförmigen Federkörpers. Die Lagerbolzen selber können ebenfalls kreiszylindrisch ausgebildet sein oder Nuten oder Stege aufweisen, die mit Stegen oder Nuten der Aufnahmen korrespondieren, wobei die jeweiligen Nuten breiter ausgeführt sein können als die Stege, um den Aufnahmen eine begrenzte Drehung auf den Lagerbolzen zu ermöglichen. Zwei parallele Lagerbolzen sind dabei bevorzugt weiter voneinander beabstandet als das Maß der Breite eines Längs- oder Querholms.

Das Drehpunktlager lässt sich entweder über ein Fußteil mit einer umgekehrt u-förmigen Aufnahme auf einem Seiten- oder Querholm eines Bettrostes oder über einen als Befestigungsflansch ausgebildeten Fußteil auf einer ebenen Stützfläche eines Bettrostes befestigen. Diese unterschiedlichen Befestigungsmöglichkeiten gewährleisten die Verwendung des Drehpunktlagers zum einen auf einem als Bettlattenrost ausgebildeten Bettrost, und zwar entweder zur Aufnahme von Taschen für die Enden von Federleisten oder von Zwischenlagerungen für Federleisten oder zum anderen die Verwendung als einzelne Polsterelemente, die zur unmittelbaren Unterstützung von Matratzenauflagen zu mehren dicht an dicht auf Leisten oder auf Stützflächen von Bettrosten aufgebracht sind.

Hierzu ist das Tragelement als Befestigungsvorrichtung für die unterschiedlichen Ausführungen mit Öffnungen versehen, in denen die Lager der die Endpunktlager der Federleisten oder aber die Auflageteller für die Matratzen festlegbar sind.

Bei der Verwendung mehrerer vor- und nebeneinander angeordneten Drehpunktlager können die Tragelemente benachbarter Drehpunktlager über Koppelglieder miteinander verbunden sein, so dass die Beanspruchung eines einzelnen Drehpunktlagers die Beteiligung der benachbarten Drehpunktlager erzwingt und insgesamt eine fließende und absatzfreie Verformung einer Matratzenauflage gewährleistet werden kann.

Das Tragelement des Drehpunktlagers weist dabei gemäß einer besonders bevorzugten Ausführungsform mindestens ein Maß auf, welches dem Abstand der Lagebolzen entspricht, so dass eine senkrechte Krafteinleitung durch die bogenförmigen Elemente des Federkörpers in das Fußteil gewährleistet wird.

Die Federkörper weisen auf einer nach oben gerichteten ebenen Fläche Ausnehmungen auf, in die Vorsprünge des Tragelementes bajonettartig eingerastet werden können, wodurch eine einfache und schnelle Montagemöglichkeit erzeugt wird. Durch eine unterschiedliche Ausformung der Federkörper lassen sich unterschiedliche Federraten und durch die Auswahl des Grundmaterials verschiedene Shorehärten einstellen, so dass für einen Bettrost bzw. dessen unterschiedliche Beanspruchungszonen jeweils die optimalen Drehpunktlager zur Verfügung gestellt werden können.

Gemäß einer weiteren bevorzugten Ausführungsform der Erfindung ist in dem von den Bögen der Federkörper gebildeten Raum und dem Fußteil ein weiterer gummielastischer Federkörper als zusätzliches Federelement eingesetzt, der der Feinabstimmung des Drehpunktlagers dient. Besonders vorteilhaft ist es, wenn dieses zusätzliche Federelement rotationssymmetrisch, insbesondere als Kugel ausgebildet ist, so dass sichergestellt werden kann, dass zumindest bei einer Ausführungsform des Drehpunktlagers als Kreuz-Dehpunktlager die Feder- und Dämpfungsraten in zueinander rechtwinkligen Ebenen in Längs- und Querrichtung des Bettrostes identisch bleiben.

Nachfolgend sind zwei Ausführungsbeispiele der Erfindung anhand der Zeichnungen näher beschrieben. Es zeigen:
**Fig. 1** eine 3-D-Darstellung eines Drehpunktlagers,
**Fig. 2** eine Explosionsdarstellung des Drehpunktlagers gem. Fig. 1,
**Fig. 3** eine 3-D-Darstellung eines zweiten Drehpunktlagers und
**Fig. 4** eine Explosionsdarstellung des Drehpunktlagers gemäß Fig. 3.

Das Drehpunktlager 1;11 ist als Kreuz-Drehpunktlager ausgebildet und besitzt einen Fußteil 5, von dem sich seitlich angeformte Haltelaschen 8 aufwärts erstrecken, welche Lagerbolzen 2 tragen, auf denen jeweils eine Aufnahme 3 eines Federkörpers 7 aufgesteckt ist, wobei der Federkörper 7 aus einzelnen bogenförmigen Elementen 6;16 besteht, die in ihrem unteren Bereich Aufnahmen 3;13 für die Lagerbolzen 2 aufweisen und in ihrem oberen Bereich Ausnehmungen 14 besitzen, in die Vorsprünge des Tragelementes 4 bajonettverschlussartig einrasten können.

Zeichnerisch nicht dargestellt ist eine Ausführungsform der Erfindung, bei der unter dem Tragelement 4 Rasthaken angeformt sind, die sich bei einem Verdrehen des Tragelements 4 gegen den Federkörper 7;17 hinter Raststegen der Elemente 6;16 verriegeln.

Das Tragelement 4 weist weiterhin Öffnungen 10 auf, in die weitere Lagerteile einführbar sind, beispielsweise Auflagerteller 9 zur unmittelbaren Lagerung von Matratzenauflagen. In diese Öffnungen 10 lassen sich auch Endpunktlager oder Zwischenlager von Federleisten oder auch Koppelglieder einsetzen, die mit einem Tragelement eines benachbarten Drehpunktlagers eine unmittelbare Verbindung herstellen.

Das Fußteil 5 weist eine umgekehrt U-förmige Aufnahme 12 auf, mit der das Drehpunktlager 1;11 auf Längs- oder Querholmen von Bettrosten befestigt werden kann. Denkbar, aber zeichnerisch nicht dargestellt, ist eine Flanschversion eines Fußteiles, mit dem sich ein Drehpunktlager 1;11 auf einem ebenen Boden befestigen lässt.

Die Aufnahmen 3 der bogenförmigen Elemente 6 der Federkörper 7 weisen kreiszylindrische Ausnehmungen auf, so dass sie auf den kreiszylindrischen Lagerbolzen 2 verdrehbar sind, wobei die Drehung durch die Grundelastizität des verwendeten gummielastischen Materials der Federkörper 7;17 gewährleistet wird.

Die Aufnahmen 13 der bogenförmigen Elemente 16 der Federkörper 17 weisen ebenfalls kreiszylindrische Ausnehmungen auf, die an ihrer Unterseite axial verlaufende spaltförmige Öffnungen besitzen, so dass die Aufnahmen 13 von oben auf die Lagerbolzen 2 aufklippbar sind.

Senkrecht überhalb eines Lagerbolzens 2 eingeleitete Gewichtskräfte werden durch das Tragelement 4 senkrecht in die bogenförmigen Elemente 6;16 der Federkörper 7;17 in die Lagerbolzen 2 übertragen. Die Verdrehbarkeit der Aufnahmen 3;13 um die Lagerbolzen 2 gewährleistet weiterhin eine momentenfreie Befestigung des Fußteils 5 auf einem Längs- oder Querholm, so dass dieser nur geringe Kräfte aufnehmen muss. Die Haltelaschen 8 bzw. die daran befestigten Lagerbolzen 2 sind so ausgerichtet, dass ein aus zwei bogenförmigen Teil-Elementen zusammengesetztes Einzelelement von einer Seite auf die Lagerbolzen 2 aufgeschoben werden kann. Ein Federkörper 17, wie in den Figuren 3 und 4 dargestellt, kann jedoch auch einteilig ausgebildet sein, da er mit seinen nach unten offenen Aufnahmen 13 von oben auf die Lagerbolzen 2 aufklippbar ist.

## Patentansprüche

1. Drehpunktlager (1;11) zur Befestigung an einem Längs- oder Querholm oder auf einer Stützfläche eines Bettrostes mit auf ortsfesten, horizontal ausgerichteten Lagerbolzen (2) angeordneten Aufnahmen (3) eines gummielastischen Federkörpers (7;17) und mit einem starren Tragelement (4) mit einer Befestigungsvorrichtung für Lagerteile, **dadurch gekennzeichnet, dass** mehrere Lagerbolzen (2) an einem Fußteil (5) des Drehpunktlagers (1;11) und dort so um eine Mittelsenkrechte des Drehpunktlagers (1;11) angeordnet sind, dass mindestens zwei Lagerbolzen (2) winklig zueinander ausgerichtet sind und dass der Federkörper (7;17) ein- oder mehrteilig aus sich in einem Scheitelpunkt einander annähernden oder kreuzenden bogenförmigen Elementen (6;16) aus einem gummielastischem Material gefertigt ist, die in ihrem unteren Bereich mit Aufnahmen (3;13) für die Lagerbolzen (2) versehen sind.

2. Drehpunktlager nach einem der vorgenannten Ansprüche, **dadurch gekennzeichnet, dass** die Lagerbolzen (2) tangential zu einem Kreis in einer horizontalen Ebene äquidistant um die Mittelsenkrechte des Drehpunktlagers (1;11) angeordnet sind und dass bei einer geraden Anzahl Lagerbolzen (2) jeweils zwei sich beabstandet gegenüberliegen und parallel zueinander ausgerichtet sind.

3. Drehpunktlager nach einem der vorgenannten Ansprüche, **dadurch gekennzeichnet, dass** zwei Paar Lagerbolzen (2) 90° zueinander versetzt angeordnet sind.

4. Drehpunktlager nach einem der vorgenannten Ansprüche, **dadurch gekennzeichnet, dass** die Aufnahmen (3;13) der Federkörper (7;17) auf den Lagerbolzen (2) verdrehbar ausgebildet sind.

5. Drehpunktlager nach einem der vorgenannten Ansprüche 1-3, **dadurch gekennzeichnet, dass** die Aufnahmen (3;13) auf den Lagerbolzen (2) gegen Verdrehen gesichert sind.

6. Drehpunktlager nach einem der vorgenannten Ansprüche, **dadurch gekennzeichnet, dass** die Aufnahmen (3;13) axiale Stege oder Nuten aufweisen und die Lagerbolzen (2) damit korrespondierende Nuten oder Stege, wobei die Nuten die gleiche Breite der Stege aufweisen oder breiter als die Stege ausgeführt sind.

7. Drehpunktlager nach einem der vorgenannten Ansprüche, **dadurch gekennzeichnet, dass** das Fußteil (5) eine umgekehrt u-förmige Aufnahme (12) zur Befestigung auf einem Seiten- oder Querholm aufweist.

8. Drehpunktlager nach Anspruch 7, **dadurch gekennzeichnet, dass** der Abstand zweier paralleler Lagerbolzen (2) größer ist als das Maß der Breite eines Seiten- oder Querholmes.

9. Drehpunktlager nach einem der vorgenannten Ansprüche 1 - 6, **dadurch gekennzeichnet, dass** das Fußteil (5) einen Befestigungsflansch für eine ebene Stützfläche eines Bettrostes aufweist.

10. Drehpunktlager nach einem der vorgenannten Ansprüche, **dadurch gekennzeichnet, dass** die Befestigungsvorrichtung im Tragelement (4) aus Öffnungen (10) besteht, in denen Lager oder Endpunktlager von Federleisten oder Auflageteller (9) für Matratzen festlegbar sind.

11. Drehpunktlager nach einem der vorgenannten Ansprüche, **dadurch gekennzeichnet, dass** zwei oder mehrere benachbarte Tragelemente (4) durch in benachbarten Befestigungsvorrichtungen festgelegten Verbindungsmitteln miteinander gekoppelt sind.

12. Drehpunktlager nach einem der vorgenannten Ansprüche, **dadurch gekennzeichnet, dass** das Tragelement (4) mindestens ein Breitenmaß aufweist, welches etwa dem Abstand eines Paares paralleler Lagerbolzen (2) entspricht.

13. Drehpunktlager nach einem der vorgenannten Ansprüche, **dadurch gekennzeichnet, dass** das Tragelement (4) und der Federkörper (7;17) bajonettverschlussartige oder miteinander verrastende Verbindungsmittel aufweisen.

14. Drehpunktlager nach einem der vorgenannten Ansprüche, **dadurch gekennzeichnet, dass** unterschiedliche Federkörper (7;17) unterschiedliche Shorehärten, Geometrien, Federraten und farbliche Gestaltungen aufweisen.

15. Drehpunktlager nach einem der vorgenannten Ansprüche, **dadurch gekennzeichnet, dass** in dem Raum zwischen den von den Federkörpern (7;17) gebildeten Bögen und dem Fußteil (5) ein geschäumter gummielastischer Federkörper als zusätzliches Federelement eingesetzt ist.

16. Drehpunktlager nach Anspruch 15, **dadurch gekennzeichnet, dass** das zusätzliche Federelement rotationssymmetrisch ist.

17. Drehpunktlager nach Anspruch 16, **dadurch gekennzeichnet, dass** das zusätzliche Federelement als geschäumte Voll- oder Hohlkugel ausgebildet ist.

## Claims

1. Pivot bearing (1;11) for fastening to a longitudinal or transverse strut or on a supporting surface of a bed base, having a rubber-elastic spring body (7; 17) arranged on positionally fixed, horizontally aligned bearing bolts (2), and having a rigid supporting element (4) with a fastening device for bearing parts, **characterized in that** a plurality of bearing bolts (2) are arranged on a base part (5) of the pivot bearing (1;11) and are arranged there around a central perpendicular of the pivot bearing (1;11) in such a manner that at least two bearing bolts (2) are aligned at an angle with respect to each other, and **in that** the spring body (7;17) is manufactured as a single part or in a number of parts from curved elements (6;16) made of a rubber-elastic material, which elements approach or intersect each other at a vertex and are provided in their lower region with holders (3;13) for the bearing bolts (2).

2. Pivot bearing according to Claim 1, **characterized in that** the bearing bolts (2) are arranged in a horizontal plane equidistantly about the central perpendicular of the pivot bearing (1;11) tangentially with respect to a circle, and **in that**, in the case of an even number of bearing bolts (2), two in each case lie spaced apart opposite each other and are aligned parallel to each other.

3. Pivot bearing according to one of the abovementioned claims, **characterized in that** two pairs of bearing bolts (2) are arranged at a 90° offset with respect to each other.

4. Pivot bearing according to one of the abovementioned claims, **characterized in that** the holders (3;13) of the spring bodies (7;17) are formed in a rotatable manner on the bearing bolts (2).

5. Pivot bearing according to one of the abovementioned Claims 1-3, **characterized in that** the holders (3;13) are secured against rotation on the bearing bolts (2).

6. Pivot bearing according to one of the abovementioned claims, **characterized in that** the holders (3;13) have axial webs or grooves and the bearing bolts (2) have grooves or webs corresponding to them, the grooves having the same width as the webs or being designed to be wider than the webs.

7. Pivot bearing according to one of the abovementioned claims, **characterized in that** the base part (5) has an inverted U-shaped holder (12) for fastening on a side or transverse strut.

8. Pivot bearing according to Claim 7, **characterized in that** the distance between two parallel bearing bolts (2) is greater than the size of the width of a side or transverse strut.

9. Pivot bearing according to one of the abovementioned Claims 1-6, **characterized in that** the base port (5) has a fastening flange for a planar supporting surface of a bed base.

10. Pivot bearing according to one of the abovementioned claims, **characterized in that** the fastening device in the supporting element (4) comprises openings (10) in which bearings or end point bearings of spring slats or supporting plates (9) for mattresses can be secured.

11. Pivot bearing according to one of the abovementioned claims, **characterized in that** two or more adjacent supporting elements (4) are coupled to one another by connecting means secured in adjacent fastening devices.

12. Pivot bearing according to one of the abovementioned claims, **characterized in that** the supporting element (4) is at least of a width which corresponds approximately to the distance between a pair of parallel bearing bolts (2).

13. Pivot bearing according to one of the abovementioned claims, **characterized in that** the supporting element (4) and the spring body (7;17) have connecting means which are in the manner of a bayonet catch or which latch together.

14. Pivot bearing according to one of the abovementioned claims, **characterized in that** different spring bodies (7;17) have different Shore hardnesses, geometries, spring characteristics and coloured designs.

15. Pivot bearing according to one of the abovementioned claims, **characterized in that** a foamed, rubber-elastic spring body is inserted in the space between the curves, which are formed by the spring bodies (7;17), and the base part (5) as an additional spring element.

16. Pivot bearing according to Claim 15, **characterized in that** the additional spring element is rotationally symmetrical.

17. Pivot bearing according to Claim 16, **characterized in that** the additional spring element is designed as a foamed solid or hollow sphere.

## Revendications

1. Pafier rotatif (1;11) destiné à être fixé sur un longeron ou une troverse ou sur une surface de support d'un sommier comprenant des logements (3) d'un corps de ressort en plastique élastomère (7;17) disposés sur des boulons à palier (2) fixes orientés horizontalement, et comprenant un élément de support rigide (4) avec un dispositif de fixation pour des pièces de palier, **caractérisé en ce que** plusieurs boulons à palier (2) sont disposés sur une partie de base (5) du palier rotatif (1;11) et en fait autour d'un axe médian vertical du palier rotatif (1;11), **en ce qu'**au moins deux boulons à palier (2) sont orientés suivant un angle l'un par rapport à l'autre et **en ce que** le corps de ressort (7;17) est fabriqué en une ou en plusieurs parties à partir d'éléments (6;16) de forme courbe se rapprochant ou se croisant au niveau d'un sommet, en un matériau en plastique élastomère, qui sont pourvus dans leur partie inférieure de logements (3;13) pour les boulons à palier (2).

2. Palier rotatif selon la revendication précédente, **caractérisé en ce que** les boulons à palier (2) sont disposés tangentiellement à un cercle dans un plan horizontal et sont équidistants de l'axe médian vertical du palier rotatif (1;11) et **en ce que**, dans le cas d'un nombre paire de boulons à palier (2), à chaque fois deux boulons sont orientés en regard à une certaine distance et parallèlement l'un à l'autre.

3. Palier rotatif selon l'une quelconque des revendications précédentes, **caractérisé en ce que** deux paires de boulons à palier (2) sont décalées de 90° l'une par rapport à l'autre.

4. Palier rotatif selon l'une quelconque des revendications précédentes, **caractérisé en ce que** les logements (3;13) des corps de ressort (7;17) sont réalisés de manière à pouvoir tourner sur les boulons à palier (2).

5. Palier rotatif selon l'une quelconque des revendications précédentes 1 à 3, **caractérisé en ce que** les logements (3;13) sont bloqués contre toute rotation sur les boulons à palier (2).

6. Palier rotatif selon l'une quelconque des revendications précédentes, **caractérisé en ce que** les logements (3;13) présentent des nervures ou des rainures axiales et les boulons à palier (2) présentent ainsi des rainures ou des nervures correspondantes, les rainures ayant la même largeur que les nervures ou étant réalisées avec une plus grande largeur que les nervures.

7. Palier rotatif selon l'une quelconque des revendications précédentes, **caractérisé en ce que** la partie de base (5) présente un logement (12) en forme de U inversé pour la fixation sur un longeron latéral ou une traverse.

8. Palier selon la revendication 7, **caractérisé en ce que** la distance entre deux boulons à palier parallèles (2) est plus grande que la dimension de la largeur d'un longeron latéral ou d'une traverse.

9. Palier rotatif selon l'une quelconque des revendications précédentes 1 à 6, **caractérisé en ce que** la partie de base (5) présente une bride de fixation pour une surface d'appui plane d'un sommier.

10. Palier rotatif selon l'une quelconque des revendications précédentes, **caractérisé en ce que** le dispositif de fixation dans l'élément de support (4) se compose d'ouvertures (10) dans lesquelles des paliers ou des paliers de bout de lattes ou de disques d'appui (9) pour des matelas peuvent être fixés.

11. Palier rotatif selon l'une quelconque des revendications précédentes, **caractérisé en ce que** deux ou plusieurs éléments de support voisins (4) sont accouplés l'un à l'autre par des moyens de connexion placés dans des dispositifs de fixation voisins.

12. Palier rotatif selon l'une quelconque des revendications précédentes, **caractérisé en ce que** l'élément de support (4) présente au moins une dimension en largeur qui correspond approximativement à la distance d'une paire de boulons à palier (2) parallèles.

13. Palier rotatif selon l'une quelconque des revendications précédentes, **caractérisé en ce que** l'élément de support (4) et le corps de ressort (7;17) présentent des moyens de connexion de type à emboîtement à baïonnette ou s'encliquetant l'un dans l'autre.

14. Palier rotatif selon l'une quelconque des revendications précédentes, **caractérisé en ce que** différents corps de ressort (7;17) présentent des duretés Shore, des géométries, des caractéristiques élastiques et des configurations de couleur différentes.

15. Palier rotatif selon l'une quelconque des revendications précédentes, **caractérisé en ce que** dans l'espace entre les courbes formées par les corps de ressort (7;17) et la partie de base (5) est inséré un corps de ressort en plastique élastomère alvéolaire en tant qu'élément de ressort supplémentaire.

16. Palier rotatif selon la revendication 15, **caractérisé en ce que** l'élément de ressort supplémentaire a une symétrie de révolution.

17. Palier rotatif selon la revendication 16, **caractérisé en ce que** l'élément de ressort supplémentaire est réalisé sous la forme d'une bille pleine ou creuse alvéolaire.
